# EUROPÄISCHE PATENTSCHRIFT

(11) **EP 0 658 662 B1**
(45) Veröffentlichungstag und Bekanntmachung des Hinweises auf die Patenterteilung: **05.03.1997**
(21) Anmeldenummer: 94119280.9
(22) Anmeldetag: 07.12.1994
(51) Int. Cl.: E04B 2/96, E06B 3/54, E06B 7/23, E06B 3/30

(54) **Glasfassade mit Fenster**
Glass-façade with window
Façade vitrée avec fenêtre

(30) Priorität: 15.12.1993 DE 4342525
(43) Veröffentlichungstag der Anmeldung: 21.06.1995
(73) Patentinhaber: WERNER, Günter, D-64293 Darmstadt (DE)
(72) Erfinder: WERNER, Günter, D-64293 Darmstadt (DE)
(74) Vertreter: Katscher, Helmut, Dipl.-Ing.

(56) Entgegenhaltungen:
- EP-A- 0 404 103
- DE-A- 2 503 115
- DE-A- 2 630 312
- DE-A- 2 630 463
- DE-A- 3 626 194
- DE-U- 8 706 742

## Beschreibung

Die Erfindung betrifft eine Glasfassade für Gebäude, mit einem an der Gebäudeaußenseite angebrachten Traggerüst, an dem Glasscheiben zwischen innenliegenden, Pfosten und Riegel bildenden Tragprofilen und damit verbundenen, außenliegenden Halteprofilen aufgenommen sind, wobei in der Glasfassade mindestens ein Fenster mit einem nach innen zu öffnenden Fensterflügel vorgesehen ist, der einen Flügelrahmen und eine daran angebrachte Fensterscheibe aufweist, die unmittelbar an einer am Halteprofil angebrachten Anschlagdichtung von innen anschlägt und an ihrem inneren Rand mit einem umlaufenden Adapterrahmen verklebt ist und an einer Anlagefläche des Flügelrahmens anliegt.

Bei Glasfassaden ist man bestrebt, die von außen sichtbaren, senkrechten und waagrechten Halteprofile möglichst schmal auszuführen, vorzugsweise in einer Breite von 60 mm. Diese Halteprofile überdecken die Ränder benachbarter Glasscheiben und dienen zum einen dazu, die Glasscheiben formschlüssig zu halten; zum anderen überdecken die Halteprofile die Fugen zwischen benachbarten Glasscheiben und die hinter diesen Fugen liegenden, als Pfosten und Riegel ausgeführten Tragprofile, die das Traggerüst der Glasfassade bilden.

Obwohl bei derartigen Glasfassaden die Glasscheiben überwiegend fest eingebaut werden, ist es oftmals erforderlich, in der Glasfassade ein zu öffnendes Fenster vorzusehen, beispielsweise um eine Lüftungsmöglichkeit zu schaffen.

Mit Scherenbeschlägen versehene, nach außen zu öffnende Fenster können zwar zu Lüftungszwecken vorgesehen werden; da diese Fenster aber nur um ein verhältnismäßig geringes Maß parallel nach außen aufgestellt werden können, können sie nicht als Notausstieg vorgesehen werden. Dies ist einer der Gründe, bei einer Glasfassade nach innen zu öffnende Fensterflügel vorzusehen, die vorzugsweise als Drehkippflügel ausgeführt werden.

Bei diesen bekannten Fenstern an Glasfassaden ist die Fensterscheibe in herkömmlicher Weise in den Flügelrahmen des Fensterflügels eingesetzt, d.h. der Flügelrahmen und der für die Beschlagsanbringung erforderliche Blendrahmen umgreifen den Rand der Fensterscheibe. Der Flügelrahmen und der Blendrahmen sind daher an der Außenseite der Fensterscheibe sichtbar und ragen dort nach innen über das Halteprofil vor. Dadurch sind die die Fensterfläche umgebenden Halteprofile durch den Flügel- und Blendrahmen verbreitert und stellen somit in Breite und Höhe eine unerwünschte Unterbrechung des gleichmäßigen äußeren Erscheinungsbildes der Glasfassade dar.

Bei einer bekannten Glasfassade der eingangs genannten Gattung (EP-A-O 404 103) ist der mit der Fensterscheibe verklebte Adapterrahmen zwar am Flügelrahmen lösbar befestigt; eine Justierbarkeit des Adapterrahmens ist jedoch nicht gegeben. Da die Fensterscheibe somit nicht zur Versteifung des Flügelrahmens herangezogen wird, muß der Flügelrahmen verhältnismäßig breit ausgeführt werden, da er selbst allein die Steifigkeit des Fensters ergibt.

Es ist zwar bekannt (DE-A- 2 630 312) bei einem Metallfenster einen Flügelrahmen an den Ecken einer Glasscheibe zu verspannen, um die Glasscheibe zur Versteifung des Fensters heranzuziehen. Hierbei erfolgt die Verspannung aber unmittelbar zwischen der Glasscheibe und dem Flügelrahmen. Ein Adapterrahmen ist nicht vorhanden. Außerdem handelt es sich nicht um eine Justiereinrichtung.

Aufgabe der Erfindung ist es daher, eine Glasfassade mit einem Fenster der eingangs genannten Gattung so auszubilden, daß die Fensterscheibe zur Aussteifung des Flügelrahmens dient.

Diese Aufgabe wird erfindungsgemäß dadurch gelöst, daß der Adapterrahmen an seinen Ecken mittels Justierschrauben in senkrechter und waagrechter Richtung gegenüber dem Flügelrahmen justierbar ist.

Da die Verbindung zwischen der Fensterscheibe und dem Flügelrahmen über einen an der Fensterscheibe angeklebten Adapterrahmen erfolgt, entfällt die Notwendigkeit, die Fensterscheibe mit ihrem Rand in den Flügelrahmen einzusetzen, so daß keine Teile des Flügelrahmens an der Außenseite der Fensterscheibe sichtbar sind. Die Fensterscheibe liegt ebenso wie die benachbarten, feststehenden Glasscheiben der Glasfassade von innen am Halteprofil an, so daß sich an der Fassadenaußenfläche bei der Fensterscheibe das gleiche optische Erscheinungsbild ergibt wie bei den feststehenden Glasscheiben.

Die notwendige Justierung zwischen dem Flügelrahmen und der Fensterscheibe, die bei der herkömmlichen Konstruktion durch Verklotzen erfolgt, wird bei dem erfindungsgemäßen Fenster mittels der Justierschrauben ausgeführt, die an dem mit der Fensterscheibe verklebten Adapterrahmen angreifen. Erst dadurch wird es möglich, auch bei einer nicht in einem Rahmen eingefaßten Fensterscheibe eine Justierung des Flügelrahmens Vorzunehmen, so daß wie bei einem verklotzten Fenster eine Aussteifung des Flügelrahmens durch die Fensterscheibe erfolgt.

Der Fensterflügel kann wie bei einem herkömmlichen Fenster nach innen geöffnet werden; vorzugsweise ist er mit einem Drehkippbeschlag versehen. Der für die Unterbringung des ausschließlich an der Fensterinnenseite liegenden Flügelrahmens erforderliche Raum wird teilweise dadurch gewonnen, daß die die Pfosten und Riegel bildenden Tragprofile im Bereich eines Fensters schmaler ausgeführt werden als in den übrigen Bereichen des Traggerüstes der Glasfassade.

Vorzugsweise ist an jeder Ecke des Fensterflügels jeweils eine waagrechte und eine senkrechte Justierschraube angeordnet. Dadurch läßt sich jede erforderliche Justierung des Flügelrahmens vornehmen.

Als besonders günstig hat sich erwiesen, die Justierschrauben in Gewindebohrungen eines am Flügelrahmen ausgebildeten Profilstegs anzuschrauben, der am äußeren Umfang des Adapterrahmens mit Abstand zu diesem angeordnet ist, wobei die Justierschrauben auf die Umfangsfläche des Adapterrahmens drücken. Hierbei sind die Justierschrauben bei geöffnetem Fensterflügel gut zugänglich; an der Innenseite des geschlossenen Fensterflügels sind jedoch keine Öffnungen oder Justierschrauben sichtbar.

Vorzugsweise ist der Adapterrahmen in seiner justierten Stellung mittels mehrerer, vom Umfang des Flügelrahmens her schräg in den Adapterrahmen eingeschraubter Befestigungsschrauben gehalten. Diese schräg eingeschraubten Befestigungsschrauben drücken den Adapterrahmen sowohl gegen die in der Ebene der Glasfassade liegende Anlagefläche des Flügelrahmens als auch nach außen gegen die Justierschrauben. Deshalb werden die Bohrungen für die Befestigungsschrauben erst gebohrt, wenn der Flügelrahmen justiert ist. Die dann eingesetzten Befestigungsschrauben stellen sicher, daß die justierte Ausrichtung des Flügelrahmens gegenüber der Glasscheibe festgelegt und beibehalten wird.

Gemäß einer bevorzugten Ausführungsform der Erfindung ist vorgesehen, daß die Anschlagdichtung des Halteprofils über eine geschlossene Leibungsfläche einstückig mit einer am Umfang des Adapterrahmens liegenden Innendichtung verbunden ist.

Damit wird erreicht, daß der am Umfang der Fensterscheibe zwischen der Anschlagdichtung und der Innendichtung liegende Raum zur Innenseite der Glasfassade vollständig abgedichtet ist. Der so abgeschlossene Raum ist verhältnismäßig klein, so daß sich keine für die Isolierungswirkung störende Konvektion ausbilden kann.

Weitere vorteilhafte Ausgestaltungen der Erfindung sind Gegenstand weiterer Unteransprüche.

Nachfolgend wird ein Ausführungsbeispiel der Erfindung näher erläutert, das in der Zeichnung dargestellt ist. Es zeigt:
Fig. 1 einen Teilschnitt durch eine Glasfassade im Bereich eines Fensterflügels im geschlossenen Zustand,
Fig. 2 einen Schnitt entsprechend der Fig. 1 bei teilweise geöffnetem Fenster und
Fig. 3 in schematischer, stark verkleinerter Darstellung die Anordnung der Justierschrauben am Fensterflügel.

Die Glasfassade für ein Gebäude, deren Teile in der Zeichnung dargestellt sind, weist ein an der (nicht dargestellten) Gebäudeaußenseite angebrachtes Traggerüst auf, das aus Tragprofilen 1 besteht, die ein Raster aus Pfosten und Riegeln bilden. Feststehende Glasscheiben 2 sind mit ihrem Rand jeweils zwischen dem Tragprofil 1 und einem außenliegenden Halteprofil 3 unter Zwischenlage von Dichtungen 4, 5 aufgenommen. Die Tragprofile 1 sind mit den Halteprofilen 3 jeweils über einen Steg 6 verbunden.

Ein Fensterflügel 7 weist eine Fensterscheibe 8 auf, die ebenso wie die fetstehende Glasscheibe 2 vorzugsweise als Isolierglasscheibe ausgeführt ist. Die Fensterscheibe 8 ist an ihrem inneren Rand mit einem umlaufenden Adapterrahmen 9 aus Rechteck-Hohlprofilen verklebt.
Der Adapterrahmen 9 liegt an einer nach außen gerichteten, umlaufenden Anlagefläche 10 des ebenfalls aus Hohlprofilen bestehenden Flügelrahmens 7. Die in diesem Zusammenhang verwendeten Bezeichnungen "innen" und "außen" beziehen sich auf die Innenseite bzw. Außenseite der Glasfassade.

Ein mit dem Flügelrahmen 7 verbundener, an dessen Umfang nach außen, d.h. zur Fensterscheibe 8 hin vorspringender Profilsteg 11 ist am äußeren Umfang des Adapterrahmens 9 mit Abstand zu diesem angeordnet und nimmt in Gewindebohrungen 12 waagrechte und senkrechte Justierschrauben 13 auf, die auf die Umfangsfläche 14 des Adapterrahmens 9 drücken. Wie man aus Fig. 3 erkennt, sind an jeder Ecke des Fensterflügels 7a jeweils zwei Justierschrauben 13 angeordnet, nämlich jeweils eine waagrechte und eine senkrechte Justierschraube 13. Mittels dieser Justierschrauben 13 wird der Flügelrahmen 7 gegenüber der Fensterscheibe 8 justiert, so daß die Fensterscheibe 8 eine Aussteifung für den Flügelrahmen 7 bildet.

Wenn in dieser Weise die Justierung zwischen dem Flügelrahmen 7 und der Fensterscheibe 8 vorgenommen worden ist, werden vom Umfang des Flügelrahmens 7 her schräge Bohrungen in den Adapterrahmen 9 hinein vorgenommen und mit Gewinde versehen. In diese Gewindebohrungen 15 werden Befestigungsschrauben 16 schräg in den Adapterrahmen 9 eingeschraubt, um den Adapterrahmen 9 in seiner justierten Stellung gegenüber dem Flügelrahmen 7 zu halten und festzulegen.

Die Fensterscheibe 8 liegt in der geschlossenen Stellung des Fensters an einer aus einem Elastomer bestehenden Anschlagdichtung 17 an, die an der Innenseite des Halteprofils 3 in einer Verankerungsnut 18 aufgenommen ist. Die Anschlagdichtung 17 des Halteprofils 3 ist über eine geschlossene Leibungsfläche 19, die eine umlaufende Zarge in der Fensteröffnung bildet, einstückig mit einer am Umfang des Adapterrahmens 9 dichtenden Innendichtung 20 verbunden. Die Innendichtung 20 weist eine mit der Leibungsfläche 19 verbundene und in einer Verankerungsnut 21 des Tragprofils 1 verankerte Dichtleiste 22 sowie eine daran anliegende, am Adapterrahmen 9 verankerte Dichtlippe 23 auf. Die Dichtlippe 23 ist ebenfalls mit einem Verankerungsfuß 24 versehen, der in einer Verankerungsnut 25 des Adapterprofils 9 verankert ist.

Die Leibungsfläche 19 ist mittels eines Verankerungsfußes 26 in einer Verankerungsnut 27 des Stegs 6 verankert, der das Tragprofil 1 mit dem Halteprofil 3 verbindet.

Die beiden Dichtungen 17 und 20 dichten einen am Umfang der Fensterscheibe 8 liegenden Hohlraum 28 sowohl zur Fassadenaußenseite als auch nach innen ab. Um Feuchtigkeit abzuführen, die bei geöffnetem Fenster eingedrungen ist, kann an der tiefsten Stelle aus dem Hohlraum 28 eine Abflußleitung nach außen geführt sein (nicht dargestellt).

Gegenüber der Innendichtung 20 ist weiter nach innen versetzt eine weitere Dichtung 29 vorgesehen, die aus einer am Tragprofil 1 verankerten elastischen Dichtlippe 30 und einer am Flügelrahmen 7 ausgebildeten Anschlagfläche 31 besteht.

Eine vierte Dichtung 32 ist zwischen einem Überschlag 33 des Flügelrahmens 7 und einer Innenfläche 34 des Tragprofisl 1 vorgesehen.

Vorzugsweise ist der Fensterflügel 7a mit einem (nicht dargestellten) Drehkippbeschlag versehen, dessen Drehachse und Kippachse auf der Fassadeninnenfläche auf der Innenseite der Fläche 34 des Tragprofils 1 liegt. In Fig. 2 ist der Fensterflügel 7a in einer leicht geöffneten Stellung gezeigt. Die Dichtungen 17, 20, 29 und 32 sind dabei geöffnet.

Das in der Zeichnung dargestellte Tragprofil 1 am Umfang einer Fensteröffnung ist schmaler ausgeführt als die übrigen (nicht gezeigten) Tragprofile, die die Riegel und Pfosten der Glasfassade bilden. Dort liegen die Ränder der beiden benachbarten, feststehenden Glasscheiben 2 an zwei Dichtungen 5 des Tragprofils an, die beiderseits des Stegs 6 angeordnet sind.

## Patentansprüche

1. Glasfassade für Gebäude, mit einem an der Gebäudeaußenseite angebrachten Traggerüst, an dem Glasscheiben (2) zwischen innenliegenden, Pfosten und Riegel bildenden Tragprofilen (1) und damit verbundenen, außenliegenden Halteprofilen (3) aufgenommen sind, wobei in der Glasfassade mindestens ein Fenster mit einem nach innen zu öffnenden Fensterflügel (7a) vorgesehen ist, der einen Flügelrahmen (7) und eine daran angebrachte Fensterscheibe (8) aufweist, die unmittelbar an einer am Halteprofil (3) angebrachten Anschlagdichtung (17) von innen anschlägt und an ihrem inneren Rand mit einem umlaufenden Adapterrahmen (9) verklebt ist, wobei der Adapterrahmen (9) an einer Anlagefläche (10) des Flügelrahmens (7) anliegt, dadurch gekennzeichnet, daß der Adapterrahmen (9) an seinen Ecken mittels Justierschrauben (13) in senkrechter und waagrechter Richtung gegenüber dem Flügelrahmen (7) justierbar ist.

2. Glasfassade nach Anspruch 1, dadurch gekennzeichnet, daß an jeder Ecke des Fensterflügels (7a) jeweils eine waagrechte und eine senkrechte Justierschraube (13) angeordnet ist.

3. Glasfassade nach Anspruch 1, dadurch gekennzeichnet, daß die Justierschrauben (13) in Gewindebohrungen (12) eines am Flügelrahmen (7) ausgebildeten Profilstegs (11) eingeschraubt sind, der am äußeren Umfang des Adapterrahmens (9) mit Abstand zu diesem angeordnet ist, und daß die Justierschrauben (13) auf die Umfangsfläche (14) des Adapterrahmens (9) drücken.

4. Glasfassade nach Anspruch 1, dadurch gekennzeichnet, daß der Adapterrahmen (9) in seiner justierten Stellung mittels mehrerer vom Umfang des Flügelrahmens (7) her schräg in den Adapterrahmen (9) eingeschraubter Befestigungsschrauben (16) gehalten ist.

5. Glasfassade nach Anspruch 1, dadurch gekennzeichnet, daß die Anschlagdichtung (17) des Halteprofils (3) über eine geschlossene Leibungsfläche (19) einstückig mit einer am Umfang des Adapterrahmens (9) dichtenden Innendichtung (20) verbunden ist.

6. Glasfassade nach Anspruch 5, dadurch gekennzeichnet, daß die Innendichtung (20) eine mit der Leibungsfläche (19) verbundene und in einer Verankerungsnut (21) des Tragprofils (1) verankerte Dichtleiste (22) und eine daran anliegende, am Adapterrahmen (9) verankerte Dichtlippe (23) aufweist.

7. Glasfassade nach Anspruch 5, dadurch gekennzeichnet, daß die Leibungsfläche (19) mittels eines Verankerungsfußes (26) in einer Verankerungsnut (27) eines Steges (6) verankert ist, der das Tragprofil (1) mit dem Halteprofil (3) verbindet.

## Claims

1. A glass facade for buildings including a support structure attached to the outside of the building to which glass panes (2) are attached between internal support sections (1) forming posts and crossbars and external retaining sections (3) connected with the same, with at least one window being provided in the glass facade, having an inward opening sash (7a), including a sash frame (7) and a window pane (8) attached to the same, stopping directly on the inside against a stop seal (17) attached to a retaining section (3) and bonded at its inner edge to an all-round adapter frame (9), with the adapter frame (9) being supported by a support surface (10) of the sash frame (7), characterised in that the adapter frame (9) is adjustable at its corners by means of adjusting screws (13) in vertical and horizontal direction in relation to the sash frame (7).

2. A glass facade according to Claim 1, characterised in that one horizontal and one vertical adjusting screw (13) each is provided at each corner of the sash frame (7a).

3. A glass facade according to Claim 1, characterised in that the adjusting screws (13) are screwed into tapped holes (12) of a sectional web (11) moulded to the sash frame (7), arranged at a distance from the same on the periphery of the adapter frame (9), with the adjusting bolts (13) pressurising the peripheral area (14) of the adapter frame (9).

4. A glass facade according to Claim 1, characterised in that the adapter frame (9) is held in its adjusted position by several assembly bolts (16) provided obliquely between the adapter frame (9) and the periphery of the sash frame (7).

5. A glass facade according to Claim 1, characterised in that the stop seal (17) of the retaining section (3) is an integral part of a closed soffit surface (19) and an internal seal (20) acting on the periphery of the adapter frame (9).

6. A glass facade according to Claim 5, characterised in that the internal seal (20) includes a sealing strip (22) connected to the soffit surface (19) and anchored in the anchoring groove (21) of the support section (1) and a sealing lip (23) anchored to the adapter frame (9) supported by the same.

7. A glass facade according to Claim 5, characterised in that the soffit surface (19) is anchored by means of an anchoring foot (26) to an anchoring groove (27) of a web (6), connecting the support section (1) to the retaining section (3).

## Revendications

1. Façade vitrée de bâtiments, comportant un cadre de support monté sur la face extérieure du bâtiment et sur lequel sont reçues des vitres de verre (2) entre des profilés de support (1) intérieurs formant des montants et des traverses, et des profilés de retenue (3) extérieurs connectés auxdits profilés, façade dans laquelle il est prévu au moins une fenêtre comportant un vantail (7a) s'ouvrant vers l'intérieur, qui comporte un châssis de vantail (7) et une vitre (8) montée sur celui-ci, qui s'appuie de l'intérieur directement sur une garniture étanche d'appui (17) montée directement sur le profilé de retenue (3) et est collée, sur son bord intérieur, à un cadre d'adaptation périphérique (9), ledit cadre d'adaptation (9) s'appliquant sur une surface d'appui (10) du châssis de vantail (7), caractérisée en ce que le cadre d'adaptation (9) peut être ajusté, sur ses coins, au moyen de vis d'ajustement (13), dans la direction verticale et dans la direction horizontale, contre le châssis de vantail (7).

2. Façade vitrée selon la revendication 1, caractérisée en ce qu'une vis d'ajustement horizontale et une vis d'ajustement verticale (13) sont respectivement agencées à chaque coin du vantail de fenêtre (7a).

3. Façade vitrée selon la revendication 1, caractérisée en ce que les vis d'ajustement (13) sont vissées dans des trous filetés (12) d'une barrette profilée (11) formée sur le châssis de vantail (7), ladite barrette étant agencée sur la périphérie externe du cadre d'adaptation (9), à distance de celui-ci, et en ce que les vis d'ajustement (13) pressent sur la surface périphérique (14) du cadre d'adaptation (9).

4. Façade vitrée selon la revendication 1, caractérisée en ce que le cadre d'adaptation (9) est retenu dans sa position ajustée au moyen de plusieurs vis de fixation (16) vissées en oblique dans le cadre d'adaptation (9) à partir de la périphérie du châssis de vantail (7).

5. Façade vitrée selon la revendication 1, caractérisée en ce que la garniture étanche d'appui (17) du profilé de retenue (3) est raccordée d'une pièce avec une garniture étanche intérieure (20) qui a un effet étanche sur la périphérie du cadre d'adaptation (9), via une surface d'intrados fermée (19).

6. Façade vitrée selon la revendication 5, caractérisée en ce que la garniture étanche intérieure (20) présente une nervure d'étanchéité (22) reliée à la surface d'intrados (19) et ancrée dans une rainure d'ancrage (21) du profilé de support (1), et une lèvre d'étanchéité (23) appliquée sur cette nervure et ancrée sur le cadre d'adaptation (9).

7. Façade vitrée selon la revendication 5, caractérisée en ce que la surface d'intrados (19) est ancrée, au moyen d'un pied d'ancrage (26), dans une rainure d'ancrage (27) d'une barrette (6) qui relie le profilé de support (1) au profilé de retenue (3).
